# EUROPÄISCHE PATENTSCHRIFT

(11) **EP 2 157 374 B1**
(45) Veröffentlichungstag und Bekanntmachung des Hinweises auf die Patenterteilung: **20.06.2012**
(21) Anmeldenummer: 09010084.3
(22) Anmeldetag: 05.08.2009
(51) Int. Cl.: F24D 3/08, F24D 11/00, F24H 7/04, H05B 6/02

(54) **Heizungssystem**
Heating system
Système de chauffage

(30) Priorität: 20.08.2008 DE 102008038521
(43) Veröffentlichungstag der Anmeldung: 24.02.2010
(73) Patentinhaber: Kausler, Andreas, 90475 Nürnberg (DE); Kausler, Ludwig, 90475 Nürnberg (DE)
(72) Erfinder: Kausler, Andreas, 90475 Nürnberg (DE); Kausler, Ludwig, 90475 Nürnberg (DE)
(74) Vertreter: Hofmann, Matthias

(56) Entgegenhaltungen:
- DE-A1- 2 145 097
- DE-A1- 2 146 724
- DE-A1- 2 206 245

## Beschreibung

Die Erfindung betrifft eine Anordnung aus einem Heizungssystem zur Erwärmung von Räumen und/oder Objekten und einem Wohngebäude. Ferner richtet sich die Erfindung auf ein Gesamtheizungssystem zur Erwärmung von Räumen und/oder Objekten. Mit dem erfindungsgemäßen System werden Räume von Gebäuden beheizt. Das zu erwärmende Objekt ist ein Heizkörper. Unter Heizkörper wird auch eine Heizfläche verstanden. Die Heizfläche schließt auch eine Fußbodenheizung ein. Die Objekte sind also Gebäude-Komponenten bzw. Komponenten für Gebäude. Auch Heizkessel oder Warmwasserspeicher können erwärmt werden. Die Erfindung betrifft auch ein Gebäude.

Als Brennstoff für Heizungen kommen beispielsweise derzeit Heizöl, Kohle oder Holz zur Anwendung. Aus dem Stand der Technik sind auch Heizungen bekannt, die elektrisch betrieben werden. Nachteilig sind bei diesen Heizungen die hohen Betriebskosten. Außerdem erfordern diese bekannten Heizungen oftmals einen äußerst hohen Raumbedarf.

Aus der DE 21 45 097 A ist ein Heizungssystem mit einer Induktionsspule bekannt, die einen metallischen, durch Induktion erhitzbaren Block umgibt. In einer Normalstellung befindet sich ein Behälter in einer Ausnehmung des Blocks. Der Behälter besteht vorzugsweise aus Kupfer. Der Behälter steht mit einer Austrittsleitung und einer Wasserrücklaufleitung in Verbindung, wobei an diese Leitungen das Heizkreislaufsystem angeschlossen ist. Dieses bekannte Heizungssystem hat den Nachteil, dass dessen Wirkungsgrad nicht zufriedenstellend ist. Ferner beansprucht es einen äußerst großen Bauraum.

Die DE 22 06 245 A offenbart ein weiteres Heizungssystem. Über einen durch elektrische Induktion erhitzbaren Tauchstab kann Wasser in einem Erhitzungsbehälter erhitzt werden. In den Erhitzungsbehälter mündet eine Leitung. Die Leitung geht von einer Rücklaufleitung aus, die in einen Mischbehälter führt. An den Erhitzungsbehälter ist eine Ablaufleitung angeschlossen, die auch in den Mischbehälter mündet. An den Mischbehälter ist ein Heizkreislaufsystem angeschlossen.

Aus der DE 21 46 724 A ist ein weiteres Heizungssystem bekannt. Diese umfasst eine Induktionsspule, die einen metallischen, durch Induktion erhitzbaren Block umgibt. Der Block umfasst ein unteres Spulenkernteil und ein oberes Spulenkernteil, die die Induktionsspule umgibt. In einem Behälter befindet sich zu erhitzendes Wasser. Der Behälter ist auf der Oberseite des Blocks angeordnet. Das im Behälter erhitzte Wasser wird durch ein Heizkreislaufsystem geführt.

Der Erfindung liegt daher die Aufgabe zu Grunde, eine Anordnung aus einem Heizungssystem und einem Wohngebäude bzw. ein Gesamtheizungssystem bereit zu stellen, das im Betrieb äußerst wirtschaftlich ist. Außerdem soll lediglich ein äußerst geringer Raumbedarf zur Unterbringung notwendig sein. Der Erfindung liegt auch die Aufgabe zugrunde, ein Gebäude zu schaffen, das äußerst wirtschaftlich beheizt werden kann.

Diese Aufgabe wird erfindungsgemäß durch die in den Ansprüchen 1, 11 und 14 angegebenen Merkmale gelöst. Der Kern der Erfindung liegt darin, dass in das metallische Material des Bodens des Flüssigkeitsbehälters ein Induktionsstrom bzw. Wirbelstrom induzierbar ist, was eine Erwärmung des Bodens und somit auch der in dem Flüssigkeitsbehälter aufgenommenen Flüssigkeit zur Folge hat. Die angeschlossenen Räume und/oder Objekte können dann durch erwärmte Flüssigkeit erwärmt werden. Unter einem Wohngebäude wird hier ein Bauwerk verstanden, das benutzbar, betretbar und prinzipiell zum Wohnen geeignet ist. Wohngebäude sind demnach auch Bürogebäude, öffentliche Gebäude oder dergleichen.

Durch die ferromagnetische Ausgestaltung des Bodens wird eine besonders gute bzw. schnelle Erwärmung der Flüssigkeit in dem Flüssigkeitsbehälter erzielt. Durch ferromagnetisches Material wird das von der Erwärmungseinrichtung erzeugte Magnetfeld äußerst gut gebündelt, sodass die abgestrahlte Energie gezielt in den Boden übertragen wird.

Weitere vorteilhafte Ausgestaltungen sind in den Unteransprüchen angegeben.

Der Flüssigkeitsbehälter nach dem Anspruch 2 und/oder 3 hat eine besonders kleine Bauform. Ein hoher Raumbedarf ist somit zur Unterbringung desselben nicht erforderlich.

Der Boden des Flüssigkeitsbehälters hat eine Dicke von 1 mm bis 10 mm, vorzugsweise von 2 mm bis 7 mm. Der Boden weist daher einerseits eine ausreichende Tragfähigkeit für die aufgenommene Flüssigkeit auf. Andererseits ist der Boden schnell durch die Erwärmungseinrichtung aufheizbar.

Die Ausbildung des Heizungssystems nach Anspruch 4 zeichnet sich durch ihre hohe Energieeffizienz aus. Durch die bevorzugte Ausbildung der Rohrleitung im Wesentlichen aus Kupfer werden besonders gute Wärme-übertragungen zwischen der Flüssigkeit im Flüssigkeitsbehälter und einer in der Rohrleitung befindlichen Flüssigkeit erzielt. Analoges gilt für die in dem Anspruch 4 angegebene, bevorzugte Dicke der Rohrleitung.

Durch die Ausgestaltung nach Anspruch 5 werden besonders gute Wärme-übertragungen zwischen der Flüssigkeit in dem Flüssigkeitsbehälter und einer in der Rohrleitung befindlichen Flüssigkeit erzielt.

Durch die Ausgestaltung nach Anspruch 6 wird - soweit möglich - ein Entweichen thermischer Energie aus dem Flüssigkeitsbehälter verhindert.

Durch die Ausgestaltung nach den Ansprüchen 7, 8, 9 und/oder 10 wird eine besonders gute Wärmeübertragung zwischen der Erwärmungseinrichtung und der Flüssigkeit in dem Flüssigkeitsbehälter erzielt. Energieverluste aufgrund von Luftspalten zwischen der Tragplatte und dem Boden des Flüssigkeitsbehälters werden so besonders gut vermieden. Durch die Ausgestaltung nach Anspruch 7 und/oder 8 wird ferner erreicht, dass die Schnittstelle bzw. Verbindung zwischen dem Flüssigkeitsbehälter und der Erwärmungseinrichtung keine speziellen Ausgestaltungen erfordert. Dies ist insbesondere darauf zurückzuführen, dass die Erwärmungseinrichtung nicht den Flüssigkeitsbehälter umgibt bzw. umläuft, was keine gezielte Abstimmung zwischen dem Flüssigkeitsbehälter und der Erwärmungseinrichtung erfordert. Auf der Tragplatte können Flüssigkeitsbehälter mit unterschiedlichen Abmessungen, insbesondere Querabmessungen, bzw. Formen angeordnet werden.

Durch die Ausgestaltung nach den Ansprüchen 12 und/oder 13 wird erreicht, dass verschiedenartige Flüssigkeitsbehälter und Erwärmungseinrichtungen eingesetzt werden können, ohne dass Anpassungen an denselben erforderlich sind. Ein Austausch des Flüssigkeitsbehälters und/oder der Erwärmungseinrichtung ist somit problemlos möglich.

Nachfolgend wird unter Bezugnahme auf die beigefügte Zeichnung eine bevorzugte Ausführungsform der Erfindung beispielhaft erläutert. Dabei zeigt die einzige Figur eine schematische Ansicht eines erfindungsgemäßen Gesamtheizungssystems.

Das in der Figur dargestellte Gesamtheizungssystem ist für ein Wohngebäude vorgesehen. Es umfasst einen Flüssigkeitsbehälter 1, der mit einer zu erwärmenden Flüssigkeit 2, vorzugsweise Wasser oder Öl, nahezu vollständig gefüllt ist und beispielsweise in dem Keller des Wohngebäudes untergebracht ist. Der Flüssigkeitsbehälter 1 kann aber auch in einem anderen Raum bzw. Wohnraum des Wohngebäudes untergebracht sein. Der Flüssigkeitsbehälter 1 steht auf einer separaten Induktions-Erwärmungseinrichtung 3, die zur Erwärmung der Flüssigkeit 2 in dem Flüssigkeitsbehälter 1 dient. In dem Flüssigkeitsbehälter 1 befindet sich ein Rohrleitungsübertragungssystem 4, das mit einem Vorlauf 5 und einem Rücklauf 6 strömungstechnisch verbunden ist. Der Vorlauf 5 und der Rücklauf 6 sind in dem Wohngebäude verlegt und stehen außerdem mit einem Heizkörper 7 in Strömungsverbindung, der in einem entfernten Wohnraum des Wohngebäudes stehen bzw. angeordnet sein kann. Durch die Erwärmungseinrichtung 3 kann die Flüssigkeit 2 in dem Flüssigkeitsbehälter 1 erhitzt werden. Durch die Erwärmung der Flüssigkeit 2 in dem Flüssigkeitsbehälter 1 wird dann auch eine in dem Rohrleitungsübertragungssystem 4 befindliche Flüssigkeit, vorzugsweise Wasser oder Öl, erwärmt, die über den Vorlauf 5 zu dem Heizkörper 7 zur Erwärmung desselben bzw. des entsprechenden Wohnraums geführt wird. In dem Heizkörper 7 wird Wärme durch Konvektion der Luft an den zu beheizenden Wohnraum abgegeben. Die abgekühlte Flüssigkeit wird dann über den Rücklauf 6 in das Rohrleitungsübertragungssystem 4 zurückgeführt. Der Heizkörper 7 ist hier ein metallischer Hohlkörper, der ein wärmeübertragendes technisches Bauteil für die Wärmeübertragung der thermischen Energie der durch ihn geführten Flüssigkeit an die Umgebung ist, um eine für den Raum bestimmte Temperatur herzustellen und aufrecht zu erhalten.

Der Flüssigkeitsbehälter 1 ist topfartig ausgebildet. Er weist einen ebenen Boden 8 und eine von dem Boden 8 nach oben verlaufende Seitenwandung 9 auf. Der Flüssigkeitsbehälter 1 ist einstückig ausgebildet und besteht aus einem ferromagnetischen, nicht-rostenden Material, wie Stahl.

Der Flüssigkeitsbehälter 1 weist hier einen kreisförmigen Boden 8 auf, an den sich fluiddicht die Seitenwandung 9 anschließt. Die Seitenwandung 9 ist im Querschnitt kreisringförmig ausgebildet. Der Boden 8 weist eine Bodenfläche auf, die zwischen 200 cm² und 1.500 cm², vorzugsweise zwischen 500 cm² und 1.200 cm², liegt. Er besitzt eine konstante Dicke von 1 mm bis 10 mm, vorzugsweise von 2 mm bis 7 mm. Die Bodenfläche des Bodens 8 überschreitet bezüglich ihrer Abweichung von einer idealen Ebene und ihrer Rauhigkeit in einem Temperaturbereich zwischen der Raumtemperatur und der Betriebstemperatur des Bodens 8 nicht 0,1 mm. Der Flüssigkeitsbehälter 1 hat ein Fassungsvolumen von 5 Liter bis 20 Liter, vorzugsweise von 10 Liter bis 15 Liter.

Gemäß einer alternativen Ausführungsform ist der Flüssigkeitsbehälter 1 aus einem nicht-ferromagnetischen Material gebildet, wobei in dem Boden 8 mindestens eine ferromagnetische Platte bzw. Platine eingesetzt ist. Der Flüssigkeitsbehälter 1 kann auch eine Form aufweisen, die sich von der oben beschriebenen Form unterscheidet. Beispielsweise kann er eine quaderförmige Grundform besitzen.

An die Seitenwandung 9 grenzt außen eine bekannte Wärmeisolierung 10 zur Wärmeisolierung des Flüssigkeitsbehälters 1 an. Sie ist im Querschnitt kreisringförmig ausgebildet und erstreckt sich über die gesamte Höhe der Seitenwandung 9. Eine Wärmeisolierung verläuft auch oberhalb des Flüssigkeitsbehälters 1, so dass dieser auch nach oben wärmeisoliert ist. Die Wärmeisolierung kann beispielsweise aus Schaumstoff oder Styropor bestehen.

In der Flüssigkeit 2 in dem Flüssigkeitsbehälter 1 ist das Rohrleitungsübertragungssystem 4 angeordnet, das einen Wärmetauscher darstellt. Das Rohrleitungsübertragungssystem 4 ist durch eine mänderförmige Rohrleitung 11 gebildet, die im Wesentlichen aus Kupfer besteht und eine Wandstärke von etwa 0,5 mm bis 3 mm aufweist. Die Rohrleitung 11 erstreckt sich dabei nahezu über den gesamten Durchmesser des Flüssigkeitsbehälters 1 und verläuft in verschiedenen, übereinander liegenden Ebenen. Die Höhe des eigentlichen Rohrleitungsübertragungssystems 4 ist geringfügig kleiner als der Stand der Flüssigkeit 2 in dem Flüssigkeitsbehälter 1. Das Rohrleitungsübertragungssystem 4 weist somit eine äußerst große Übertragungsoberfläche auf.

An dem stromabwärtigen Ende des Rohrleitungsübertragungssystems 4 ist der Vorlauf 5 angeschlossen, der mit dem Eingang 12 des Heizkörpers 7 in Strömungsverbindung steht. Der Rücklauf 6 ist mit dem Ausgang 13 des Heizkörpers 7 und dem stromaufwärtigen Ende des Rohrleitungsübertragungssystems 4 strömungstechnisch verbunden. Der Vorlauf 5, der Rücklauf 6 und das Rohrleitungsübertragungssystem 4 bilden zusammen einen geschlossenen, separaten Strömungskreislauf für die darin geführte Flüssigkeit.

Unmittelbar unter dem Boden 8 des Flüssigkeitsbehälters 1 befindet sich die Induktions-Erwärmungseinrichtung 3, die im Wesentlichen ein bekanntes Induktions-Heizfeld ist. Die Erwärmungseinrichtung 3 weist ein kastenförmiges Gehäuse 14 auf, das oben durch eine aus Glaskeramik bestehende, ebene Tragplatte 15 verschlossen ist. In dem Gehäuse 14 ist eine Induktionseinheit 16 untergebracht, die eine elektrische Spule zur Erzeugung eines magnetischen Wechselfelds umfasst. Die Tragplatte 15 dient zur Abstützung des Flüssigkeitsbehälters 1 und liegt an dessen Boden 8 an. Sie weist eine Fläche auf, die geringfügig größer als die Bodenfläche des Bodens 8 ist, so dass der Flüssigkeitsbehälter 1 sicher auf der Tragplatte 15 stehen kann. Die Bodenfläche des Bodens 8 kann somit vollständig oben auf der Tragplatte 15 aufliegen. Die Bodenfläche des Bodens 8 und die Tragplatte 15 sind so aneinander angepasst, dass ihre Abstände voneinander in einem Temperaturbereich zwischen der Raumtemperatur und der Betriebstemperatur des Bodens 80,1 mm nicht überschreiten. Da die Tragplatte 15 eben ist und den Flüssigkeitsbehälter 1 trägt, wird der Flüssigkeitsbehälter 1 nicht von der Erwärmungseinrichtung 3 umlaufen. Der ebene Boden 8 befindet sich auf der ebenen Tragplatte 15 oberhalb derselben. Der Flüssigkeitsbehälter 1 ragt nicht in die Erwärmungseinrichtung 3 hinein.

Zwischen dem Rohrleitungsübertragungssystem 4 und dem Heizkörper 7 ist in dem Vorlauf 5 eine bekannte elektrische betätigbare Umwälzpumpe 17 angeordnet. Zwischen dem Rohrleitungsübertragungssystem 4 und der Umwälzpumpe 17 befindet sich in dem Vorlauf 5 eine Temperatur- und Druckanzeige 18 für die Flüssigkeit in dem Vorlauf 5. Zwischen der Umwälzpumpe 17 und dem Heizkörper 7 ist in dem Vorlauf 5 ein Druckausgleichs- und Vorratsbehälter 19 für die geförderte Flüssigkeit angeordnet, der ein Überdruckventil 20 besitzt. In der den Flüssigkeitsbehälter 1 oben bedeckenden Wärmeisolierung ist außerdem ein Überdruckventil 21 vorgesehen.

Zwischen der Umwälzpumpe 17 und dem Druckausgleichs- und Vorratsbehälter 19 ist an dem Vorlauf 5 über eine Leitung 28 ein Brauchwasserbehälter 29 angeschlossen.

Die Umwälzpumpe 17 und die Induktionseinheit 16 stehen über separate Stromleitungen 22, 23 mit einem Stromverteiler 24 in elektrischer Verbindung. Der Stromverteiler 24 wird von einer Stromquelle 25 gespeist. Bei der Stromquelle 25 kann es sich um die üblicherweise in Gebäuden installierte 230 Volt-Energieversorgung handeln. Zwischen der Stromquelle 25 und dem Stromverteiler 24 ist ein Thermostat 26 angeordnet. An dem Heizkörper 7 ist außerdem ein Thermostat 27 angeschlossen.

Wie ausgeführt, ist das Gesamtheizungssystem Bestandteil eines Gebäudes. Das Gebäude weist das Gesamtheizungssystem auf, das im Gegensatz zu dem Heizungssystem auch die Erwärmungseinrichtung 3 umfasst.

Nachfolgend wird die Funktion des erfindungsgemäßen Systems beschrieben. Durch das Thermostat 26, 27 wird die in dem Wohnraum herrschende Raumtemperatur gemessen und entsprechend über das erfindungsgemäße System geregelt. Wenn die in dem Wohnraum vorliegende Ist-Raumtemperatur kleiner als die gewünschte Soll-Raumtemperatur ist, wird Strom von der Stromquelle 25 über den Stromverteiler 24 und die Stromleitung 23 durch die Spule der Induktionseinheit 16 geschickt. Dabei erzeugt die dann stromdurchflossene Spule ein magnetisches Wechselfeld. Dieses induziert durch die Tragplatte 15 hindurch durch Induktion Wirbelströme in dem ferromagnetischen Boden 8 des direkt auf dieser stehenden Flüssigkeitsbehälters 1. Die erzeugten Wirbelströme heizen den Boden 8 bzw. den Flüssigkeitsbehälter 1 selbst und dann durch Wärmeübertragung die aufgenommene Flüssigkeit 2 auf. Der Boden 8 erreicht dabei eine Temperatur zwischen 200° C und 300° C. Die dabei üblicherweise angewandten Frequenzen der Induktionseinheit 16 liegen im Bereich von etwa 25 bis 50 kH. Je nach Wärmebedarf wird die Spule derart angesteuert, dass die Flüssigkeit 2 eine Temperatur zwischen 30° C und 90° C hat. Die Tragplatte 15 wird dabei im Wesentlichen nicht erwärmt. Vorzugsweise wird die Seitenwandung 9 des Flüssigkeitsbehälters 1 nicht durch Induktion aufgeheizt. Ein Überdruck in dem Flüssigkeitsbehälter 1 kann durch das Ventil 21 abgebaut werden.

Die erhitzte Flüssigkeit 2 in dem Flüssigkeitsbehälter 1 gibt dabei Wärme an die in dem Rohrleitungsübertragungssystem 4 geförderte Flüssigkeit ab, die über den Vorlauf 5 gemäß dem Strömungspfeil 30 aus dem Flüssigkeitsbehälter 1 und über den Rücklauf 6 gemäß dem Strömungspfeil 30 wieder zurück in den Flüssigkeitsbehälter 1 strömt. Die für den Umlauf sorgende Umwälzpumpe 17 wird durch den Stromverteiler 24 über die Leitung 22 entsprechend angesteuert. Die geförderte Flüssigkeit kann beispielsweise zur Erwärmung von Brauchwasser bzw. Nutzwasser verwendet werden, das über den Brauchwasserbehälter 29 entnommen werden kann. Die Flüssigkeit 2 in dem Flüssigkeitsbehälter 1 ist selbst quasi "stehend". Sie wird nicht aus dem Flüssigkeitsbehälter 1 gefördert bzw. in Umlauf gebracht. Sie dient im Prinzip lediglich zur Wärmeübertragung zwischen dem aufheizbaren Boden 8 und der in dem Rohrleitungsübertragungssystem 4 geführten Flüssigkeit. Es findet somit eine indirekte Erwärmung der geförderten Flüssigkeit statt.

Die geförderte Flüssigkeit kann aber auch über den Druckausgleichs- und Vorratsbehälter 19 und den Eingang 12 durch den Heizkörper 7 geführt werden. Dort findet ein Wärmeübergang auf den Heizkörper 7 und ein Wärmeübergang zu der Umgebungsluft statt. Die abgekühlte Flüssigkeit tritt dann aus dem Ausgang 13 des Heizkörpers 7 wieder aus und wird über den Rücklauf 6 zurück in das Rohrleitungsübertragungssystem 4 geführt.

Gemäß einer alternativen Ausführungsform wird die unmittelbar durch die Induktionseinheit 16 erwärmte Flüssigkeit 2 in dem Flüssigkeitsbehälter 1 zur Erwärmung der Räume und/oder Objekte 7, 29 direkt verwendet. Ein Wärmetauscher bzw. separater Kreislauf ist nicht vorgesehen. Die Flüssigkeit 2 wird somit gefördert und beispielsweise durch den Heizkörper 7 geführt.

## Patentansprüche

1. Anordnung aus einem Heizungssystem zur Erwärmung von Räumen und/oder Objekten (7, 29) und einem Wohngebäude mit
a) einem Flüssigkeitsbehälter (1) zur Aufnahme einer zu erwärmenden Flüssigkeit (2), der
i) einen Boden (8) aufweist, der mindestens teilweise metallisches Material aufweist,
ii) eine mit dem Boden (8) verbundene Seitenwandung (9) aufweist, und
iii) in dem Wohngebäude untergebracht ist,
b) einem Vorlauf (5) zur Führung erwärmter Flüssigkeit aus dem Flüssigkeitsbehälter (1) zu dem zu erwärmenden Raum und/oder Objekt (7, 29), wobei der Vorlauf (5) in dem Wohngebäude verlegt ist,
c) einem Rücklauf (6) zur Führung abgekühlter Flüssigkeit von dem Raum und/oder Objekt (7, 29) zurück in den Flüssigkeitsbehälter (1), wobei der Rücklauf (6) in dem Wohngebäude verlegt ist, und
d) einem Heizkörper (7), der
i) das zu erwärmende Objekt bildet,
ii) in dem Wohngebäude steht,
iii) mit dem Vorlauf (5) in Strömungsverbindung steht, und
iv) mit dem Rücklauf (6) in Strömungsverbindung steht,
**dadurch gekennzeichnet, dass**
- das metallische Material des Bodens (8) ferromagnetisch ist,
- wobei der Boden (8) durch eine benachbart anordenbare Induktions-Erwärmungseinrichtung (3) durch Erzeugung eines Induktionsstroms erwärmbar ist.

2. Anordnung nach Anspruch 1, **dadurch gekennzeichnet, dass** der Flüssigkeitsbehälter (1) ein Fassungsvolumen von 5 Liter bis 20 Liter, vorzugsweise von 10 Liter bis 15 Liter, aufweist.

3. Anordnung nach einem der vorherigen Ansprüche, **dadurch gekennzeichnet, dass** der Boden (8) eine Bodenfläche aufweist, die zwischen 200 cm² und 1.500 cm² liegt.

4. Anordnung nach einem der vorherigen Ansprüche, **dadurch gekennzeichnet, dass** sich in dem Flüssigkeitsbehälter (1) eine Rohrleitung (11) eines Rohrleitungsübertragungssystems (4) befindet, das mit dem Vorlauf (5) und dem Rücklauf (6) in Strömungsverbindung steht, wobei die Rohrleitung (11) vorzugsweise im Wesentlichen aus Kupfer gebildet ist und vorzugsweise eine Wandstärke von 0,5 mm bis 3 mm aufweist.

5. Anordnung nach Anspruch 4, **dadurch gekennzeichnet, dass** die Rohrleitung (11) in dem Flüssigkeitsbehälter (1) mäanderförmig verläuft.

6. Anordnung nach einem der vorherigen Ansprüche, **dadurch gekennzeichnet, dass** der Flüssigkeitsbehälter (1) durch eine äußere Wärmeisolierung (10) wärmeisoliert ist.

7. Anordnung nach einem der vorherigen Ansprüche, **dadurch gekennzeichnet, dass** die Erwärmungseinrichtung (3) eine Tragplatte (15) zum Tragen des Flüssigkeitsbehälters (1) aufweist.

8. Anordnung nach Anspruch 7, **dadurch gekennzeichnet, dass** die Tragplatte (15) zur flächigen Anlage an dem Boden (8) des Flüssigkeitsbehälters (1) eben ausgebildet ist.

9. Anordnung nach einem der vorherigen Ansprüche, **dadurch gekennzeichnet, dass** die Bodenfläche des Bodens (8) bezüglich ihrer Abweichung von einer idealen Ebene und ihrer Rauhigkeit in einem Temperaturbereich zwischen der Raumtemperatur und der Betriebstemperatur des Bodens (8) 0,1 mm nicht überschreitet.

10. Anordnung nach einem der vorherigen Ansprüche, **dadurch gekennzeichnet, dass** die Bodenfläche des Bodens (8) und die Tragplatte (15) so aneinander angepasst sind, dass ihre Abstände zueinander in einem Temperaturbereich zwischen der Raumtemperatur und der Betriebstemperatur des Bodens (8) 0,1 mm nicht überschreiten.

11. Gesamtheizungssystem zur Erwärmung von Räumen oder Objekten (7, 29) mit
a) einem Flüssigkeitsbehälter (1) zur Aufnahme einer zu erwärmenden Flüssigkeit (2), der
i) einen Boden (8) aufweist, der mindestens teilweise metallisches Material aufweist,
ii) eine mit dem Boden (8) verbundene Seitenwandung (9) aufweist, und
iii) in einem Wohngebäude untergebracht ist,
b) einer Erwärmungseinrichtung (3) zur Erwärmung der sich in dem Flüssigkeitsbehälter (1) befindlichen Flüssigkeit (2), die
i) benachbart zu dem Boden (8) des Flüssigkeitsbehälters (1) angeordnet ist,
c) einem Vorlauf (5) zur Führung erwärmter Flüssigkeit aus dem Flüssigkeitsbehälter (1) zu dem zu erwärmenden Raum und/oder Objekt (7, 29), wobei der Vorlauf (5) in dem Wohngebäude verlegt ist,
d) einem Rücklauf (6) zur Führung abgekühlter Flüssigkeit von dem Raum und/oder Objekt (7, 29) zurück in den Flüssigkeitsbehälter (1), wobei der Rücklauf (6) in dem Wohngebäude verlegt ist, und
e) einem Heizkörper (7), der
i) das zu erwärmende Objekt bildet,
ii) in dem Wohngebäude steht,
iii) mit dem Vorlauf (5) in Strömungsverbindung steht, und
iv) mit dem Rücklauf (6) in Strömungsverbindung steht,
**dadurch gekennzeichnet, dass**
- das metallische Material des Bodens (8) ferromagnetisch ist,
- wobei die Erwärmungseinrichtung (3) eine Induktionseinheit (16) zur Erzeugung eines Induktionsstroms in dem Boden (8) des Flüssigkeitsbehälters (1) aufweist.

12. Gesamtheizungssystem nach Anspruch 11, **dadurch gekennzeichnet, dass** die Erwärmungseinrichtung (3) unterhalb des Bodens (8) des Flüssigkeitsbehälters (1) angeordnet ist.

13. Gesamtheizungssystem nach Anspruch 11 oder 12, **dadurch gekennzeichnet, dass** die Erwärmungseinrichtung (3) eine ebene Tragplatte (15) aufweist, auf der der Flüssigkeitsbehälter (1) steht.

14. Gebäude mit einem Gesamtheizungssystem nach einem der Ansprüche 11 bis 13.

## Claims

1. Arrangement of a heating system for heating spaces and/or objects (7, 29) and a residential building with
a) a liquid container (1) for receiving a liquid (2) to be heated, which
i) has a base (8) having at least partially metallic material,
ii) has a side wall (9) connected to the base (8), and
iii) is accommodated in the residential building,
b) a flow line (5) for guiding heated liquid from the liquid container (1) to the space and/or object (7, 29) to be heated, wherein the flow line (5) is installed in the residential building,
c) a return line (6) to guide cooled liquid from the space and/or object (7, 29) back into the liquid container (1), the return line (6) being installed in the residential building, and
d) a heating body (7), which
i) forms the object to be heated,
ii) stands in the residential building,
iii) has a flow connection to the flow line (5), and
iv) has a flow connection to the return line (6),
**characterised in that**
- the metallic material of the base (8) is ferromagnetic,
- wherein the base (8) can be heated by an induction heating device (3) that can be arranged adjacently by producing an induction flow.

2. Arrangement according to claim 1, **characterised in that** the liquid container (1) has a volume capacity of 5 litres to 20 litres, preferably from 10 litres to 15 litres.

3. Arrangement according to any one of the preceding claims, **characterised in that** the base (8) has a base area, which is between 200 cm² and 1.500 cm².

4. Arrangement according to any one of the preceding claims, **characterised in that** located in the liquid container (1) is a pipeline (11) of a pipeline transmission system (4), which has a flow connection to the flow line (5) and the return line (6), the pipeline (11) preferably being substantially formed from copper and preferably having a wall thickness of 0.5 mm to 3 mm.

5. Arrangement according to claim 4, **characterised in that** the pipeline (11) runs in the liquid container (1) in a meandering manner.

6. Arrangement according to any one of the preceding claims, **characterised in that** the liquid container (1) is heat-insulated by an outer heat insulation (10).

7. Arrangement according to any one of the preceding claims, **characterised in that** the heating device (3) has a support plate (15) to carry the liquid container (1).

8. Arrangement according to claim 7, **characterised in that** the support plate (15) is level for flat abutment on the base (8) of the liquid container (1).

9. Arrangement according to any one of the preceding claims, **characterised in that** the base area of the base (8), with regard to its deviation from an ideal plane and its roughness in a temperature range between the room temperature and the operating temperature of the base (8), does not exceed 0.1 mm.

10. Arrangement according to any one of the preceding claims, **characterised in that** the base area of the base (8) and the support plate (15) are adapted to one another in such a way that their spacings from one another in a temperature range between the room temperature and the operating temperature of the base (8) do not exceed 1 mm.

11. Total heating system for heating rooms or objects (7, 29) with
a) a liquid container (1) for receiving a liquid (2) to be heated, which
i) has a base (8) having at least partially metallic material,
ii) has a side wall (9) connected to the base (8), and
iii) is accommodated in a residential building,
b) a heating device (3) for heating the liquid (2), which is located in the liquid container (1) and which
i) is arranged adjacent to the base (8) of the liquid container (1),
c) a flow line (5) for guiding heated liquid from the liquid container (1) to the space and/or object (7, 29) to be heated, wherein the flow line (5) is installed in the residential building,
d) a return line (6) to guide cooled liquid from the space and/or object (7, 29) back into the liquid container (1), the return line (6) being installed in the residential building, and
e) a heating body (7), which
i) forms the object to be heated,
ii) stands in the residential building,
iii) has a flow connection to the flow line (5), and
iv) has a flow connection to the return line (6),
**characterised in that**
- the metallic material of the base (8) is ferromagnetic,
- the heating device (3) having an induction unit (16) for producing an induction flow in the base (8) of the liquid container (1).

12. Total heating system according to claim 11, **characterised in that** the heating device (3) is arranged below the base (8) of the liquid container (1).

13. Total heating system according to claim 11 or 12, **characterised in that** the heating device (3) has a level support plate (15), on which the liquid container (1) stands.

14. Building with a total heating system according to any one of claims 11 to 13.

## Revendications

1. Ensemble à base d'un système de chauffage pour le chauffage de pièces et/ou d'objets et d'un bâtiment d'habitation comprenant
a) un réservoir de liquide (1) pour la réception d'un liquide à réchauffer (2), qui
i) présente un fond (8) qui est constitué au moins partiellement d'un matériau métallique,
ii) présente une paroi latérale (9) reliée avec le fond (8), et
iii) est entreposé dans le bâtiment d'habitation,
b) une sortie (5) pour le transport du liquide réchauffé à partir du réservoir de liquide (1) vers la pièce et/ou l'objet (7, 29) à réchauffer, la sortie (5) étant déplacée dans le bâtiment d'habitation,
c) un circuit de retour (6) pour le transport de retour du liquide refroidi de la pièce et/ou de l'objet (7, 29) vers le réservoir de liquide (1), le circuit de retour (6) étant déplacé dans le bâtiment d'habitation et
d) un radiateur (7) qui
i) constitue l'objet à réchauffer,
ii) est placé dans le bâtiment d'habitation,
iii) est relié par une connexion d'écoulement avec la sortie (5), et
iv) est relié par une connexion d'écoulement avec le circuit de retour (6),
**caractérisé en ce que**
- le matériau métallique du fond (8) est ferromagnétique,
- le fond (8) pouvant être réchauffé par un dispositif de chauffage par induction (3) agencé dans le voisinage par génération d'un courant d'induction.

2. Ensemble selon la revendication 1 **caractérisé en ce que** le réservoir de liquide (1) présente un volume d'une capacité entre 5 litres et jusqu'à 20 litres, de préférence de 10 litres à 15 litres.

3. Ensemble selon l'une des revendications précédentes **caractérisé en ce que** le fond (8) présente une surface de base qui se situe entre 200 cm³ et 1500 cm³.

4. Ensemble selon l'une des revendications précédentes **caractérisé en ce qu'**une canalisation (11) faisant partie d'un système de canalisations de transfert (4) se trouve dans le réservoir de liquide (1), système qui est en relation par une connexion d'écoulement avec la sortie (5) et le circuit de retour (6), la canalisation (11) étant constituée de préférence de cuivre et présentant de préférence une épaisseur de paroi de 0,5 mm à 3 mm.

5. Ensemble selon la revendication 4 **caractérisé en ce que** la canalisation (11) se présente sous forme de méandres dans le réservoir de liquide (1).

6. Ensemble selon l'une des revendications précédentes **caractérisé en ce que** le réservoir de liquide (1) est isolé thermiquement par une isolation thermique extérieure (10).

7. Ensemble selon l'une des revendications précédentes **caractérisé en ce que** le dispositif de réchauffage (3) présente un plateau support (15) pour supporter le réservoir de liquide (1).

8. Ensemble selon la revendication 7 **caractérisé en ce que** le plateau support (15) est conçu de manière plane pour un logement à plat sur le fond (8) du réservoir de liquide (1).

9. Ensemble selon l'une des revendications précédentes **caractérisé en ce que** la surface au sol du fond (8) en ce qui concerne son écart par rapport à un plan idéal et sa rugosité ne dépassent pas 0,1 mm dans un domaine de température entre la température de la pièce et la température de fonctionnement du fond (8).

10. Ensemble selon l'une des revendications précédentes **caractérisé en ce que** la surface au sol du fond (8) et le plateau support (15) sont ainsi adaptés l'un à l'autre que leurs écarts de l'un par rapport à l'autre ne dépassent pas 0,1 mm dans un domaine de température entre la température de la pièce et la température de fonctionnement du fond (8).

11. Système de chauffage complet pour le chauffage de pièces ou d'objets (7, 29) comprenant
a) un réservoir de liquide (1) pour la réception d'un liquide à réchauffer (2), qui
i) présente un fond (8) qui est constitué au moins partiellement d'un matériau métallique,
ii) présente une paroi latérale (9) reliée avec le fond (8), et
iii) est entreposé dans le bâtiment d'habitation,
b) un dispositif de chauffage (3) pour le chauffage du liquide (2) se trouvant dans le réservoir de liquide (1), qui
i) est disposé au voisinage du fond (8) du réservoir de liquide (1),
c) une sortie (5) pour le transport du liquide réchauffé à partir du réservoir de liquide (1) vers la pièce et/ou l'objet (7, 29) à réchauffer, la sortie (5) étant déplacée dans le bâtiment d'habitation,
d) un circuit de retour (6) pour le transport de retour du liquide refroidi de la pièce et/ou de l'objet (7, 29) dans le réservoir de liquide (1), le circuit de retour (6) étant déplacé dans le bâtiment d'habitation et
e) un radiateur (7) qui
i) constitue l'objet à réchauffer,
ii) est placé dans le bâtiment d'habitation,
iii) est relié par une connexion d'écoulement avec la sortie (5), et
iv) est relié par une connexion d'écoulement avec le circuit de retour (6),
**caractérisé en ce que**
- le matériau métallique du fond (8) est ferromagnétique,
- le dispositif de chauffage (3) présentant un dispositif par induction (16) pour la génération d'un courant d'induction dans le fond (8) du réservoir de liquide (1).

12. Système de chauffage complet selon la revendication 11 **caractérisé en ce que** le dispositif de chauffage (3) est disposé en dessous du fond (8) du réservoir de liquide (1).

13. Système de chauffage complet selon les revendications 11 ou 12 **caractérisé en ce que** le dispositif de chauffage (3) présente un plateau support (15) plan sur lequel repose le réservoir de liquide (1).

14. Bâtiment comprenant un système de chauffage complet selon l'une des revendications de 11 à 13.
